# EUROPÄISCHE PATENTSCHRIFT

(11) **EP 4 375 608 B1**
(45) Veröffentlichungstag und Bekanntmachung des Hinweises auf die Patenterteilung: **04.02.2026**
(21) Anmeldenummer: 23211355.5
(22) Anmeldetag: 22.11.2023
(51) Int. Cl.: F28F 3/04, F28D 9/00, F28F 21/08

(54) **ENERGIELEITPLATTE FÜR EINEN WÄRMETAUSCHER ODER FÜR EINEN BRENNSTOFFZELLENSTAPEL**
ENERGY CONDUCTING PLATE FOR A HEAT EXCHANGER OR FOR A FUEL CELL STACK
PLAQUE DE GUIDAGE D'ÉNERGIE POUR UN ÉCHANGEUR DE CHALEUR OU POUR UN EMPILEMENT DE PILES À COMBUSTIBLE

(30) Priorität: 23.11.2022 DE 202022106555 U; 14.12.2022 DE 202022106979 U
(43) Veröffentlichungstag der Anmeldung: 29.05.2024
(73) Patentinhaber: Wickeder Westfalenstahl GmbH, 58739 Wickede (Ruhr) (DE)
(72) Erfinder: Lopez, Angel, 75180 Pforzheim (DE); Lehmann, Bernd, 79400 Kandern (DE); Franken, Carina, 59823 Arnsberg-Oeventrop (DE)
(74) Vertreter: Cohausz & Florack

(56) Entgegenhaltungen:
- US-A1- 2008 138 687
- US-A1- 2010 119 913
- US-A1- 2022 246 950
- US-B2- 10 135 077
- US-B2- 8 377 609

## Beschreibung

Die Erfindung betrifft eine Energieleitplatte für einen Wärmetauscher oder für einen Brennstoffzellenstapel. US 2022/246950 A1 z.B. offenbart eine Energieleitplatte mit mehreren Schichten.

Wärmetauscher der hier interessierenden Art sind insbesondere Wärmetauscher für elektronische Bauteile, die beim Einsatz Wärme produzieren und passiv oder aktiv gekühlt werden müssen. Dazu kann der Wärmetauscher eine Energieleitplatte aufweisen, die flächig mit einer Seite mit dem zu kühlenden Bauteil verbunden wird, wobei die gegenüberliegende Seite mit einer Tiefenstruktur versehen ist, um eine vergrößerte Kühlfläche zu bilden und ggf. ein Fluid zur Aufnahme von Wärmeenergie zu leiten. Als Fluid wird dabei in der Regel Wasser oder eine Kombination aus Wasser und Glykol verwendet. Ebenso können Gase zum Kühlen eingesetzt werden.

Dazu wird in der Regel die mit der Tiefenstruktur versehene Seite der Energieleitplatte mit einer weiteren Platte verbunden, um aus der Tiefenstruktur eine seitlich offene Struktur aus Kanälen zum Leiten des Fluids zu bilden.

Die Energieleitplatte für Wärmetauscher ist also für das Leiten von Wärmeenergie vorgesehen.

Bipolarplatten und Endplatten, die auch als Stromsammler oder Deckplatten bezeichnet werden, sind Komponenten für den Einsatz in Brennstoffzellenstapeln, die geschichtet wichtige Bestandteile eines Brennstoffzellensystems bilden. Die Brennstoffzelle weist eine Membran-Elektroden-Einheit auf, wobei sich die elektrischen Leistungen von mehreren im Stapel angeordneten Membran-Elektroden-Einheiten addieren. Zwischen zwei Membran-Elektroden-Einheiten eines Brennstoffzellenstapels ist jeweils eine Bipolarplatte angeordnet. An den äußeren Enden des Brennstoffzellenstapels sind dann die genannten Endplatten angeordnet, die einseitig mit der jeweils äußeren Brennstoffzelle verbunden sind.

Die Bipolarplatte hat in einem Brennstoffzellenstapel vor allem die Aufgabe, die Anode einer Zelle mit der Kathode der benachbarten Zelle physikalisch und elektrisch leitend zu verbinden. Daneben ist die Bipolarplatte dafür zuständig, die Reaktionsgase in die Reaktionszone zu leiten. Dazu sind in die Platten auf beiden Seiten Strömungsprofile als Tiefenprofile gefräst oder eingepresst, durch die auf der einen Seite Wasserstoff und auf der anderen Seite Luft strömen. Eine Bipolarplatte besteht also aus den beiden Polen, daher der Name bipolar, also der wasserstoffführenden negativ geladenen Anodenplatte und der positiv geladenen Kathodenplatte für die Zuführung der Reaktionsluft. Die Platten regeln auch die Abfuhr von Wasserdampf beziehungsweise das Leiten von thermischer und elektrischer Energie. Die gleichen Aufgaben erfüllen die Endplatten an den Enden des Brennstoffzellenstapels.

Somit sind Bipolarplatten und Endplatten nicht nur für die elektrische Verbindung der Brennstoffzellen und die Verteilung der Gase über die Plattenfläche, sondern auch für die Gastrennung zwischen angrenzenden Zellen, die Kühlung und die Dichtung nach außen zuständig.

Die Bipolarplatte und die Endplatte können auch als eingangs genannte Energieleitplatten verstanden werden, wobei die Energieleitplatte sowohl für das Leiten von Wärmeenergie als auch von elektrischer Energie vorgesehen ist.

Die zuvor beschriebenen Energieleitplatten für einen Wärmetauscher oder für einen Brennstoffzellenstapel sind in der Regel aus Edelstahl gefertigt, um eine ausreichende Steifigkeit, Korrosionsbeständigkeit und Druckbeständigkeit zu gewährleisten.

Das Material des Edelstahls kann mit weiteren Bauteilen verbunden werden, beispielsweise bei einem Brennstoffzellenstapel mit den weiteren Komponenten des Stapels. Dabei werden die Tiefenstrukturen der Energieleitplatte durch Umformen wie Tiefziehen eingeprägt oder mittels chemischen Ätzens erzeugt.

Die Verwendung von Edelstahl hat jedoch den Nachteil einer geringeren Energieleitfähigkeit im Vergleich zu anderen Materialien wie Kuper oder Aluminium, die aber wiederum eine geringere Stabilitätseigenschaft als Edelstahl aufweisen.

Daher liegt der vorliegenden Erfindung das technische Problem zugrunde, die eingangs genannte Energieleitplatte weiter zu verbessern.

Das zuvor aufgeführte technische Problem wird erfindungsgemäß durch eine Energieleitplatte für einen Wärmetauscher oder für einen Brennstoffzellenstapel gelöst mit einer ersten außen liegenden Metallschicht, mit einer zweiten außen liegenden Metallschicht und mit einer dritten mittleren Metallschicht, wobei die Metallschichten miteinander plattiert sind, wobei die erste Metallschicht und die zweite Metallschicht aus einem Metall mit einer gegenüber der dritten Metallschicht erhöhten Steifigkeit, Korrosionsbeständigkeit und/oder Druckbeständigkeit bestehen, wobei die dritte Metallschicht aus einem Metall mit einer gegenüber der ersten Metallschicht und gegenüber der zweiten Metallschicht erhöhten Energieleitfähigkeit besteht, wobei die Dicke der ersten Metallschicht größer als die Dicke der zweiten Metallschicht ist, wobei die erste Metallschicht eine nach außen offene Tiefenstruktur für ein Aufnehmen eines Fluides aufweist und wobei das Volumen der dickeren ersten Metallschicht mit den ausgenommenen Abschnitten der Tiefenstruktur im Wesentlichen gleich groß wie das Volumen der zweiten Schicht ist.

Das Volumen der ersten Metallschicht wird dabei aus dem Volumen des vorhandenen Materials ohne die eingebrachte Tiefenstruktur berechnet. Das freie Volumen der Tiefenstruktur wird also nicht dem Volumen der dickeren ersten Metallschicht zugerechnet.

Der plattierte Verbund der drei Metallschichten der erfindungsgemäßen Energieleitplatte weist gegenüber dem beschriebenen Stand der Technik einen höherleitenden Anteil der dritten Metallschicht auf. Die Energieleitfähigkeit, also die Wärmeleitfähigkeit und/oder die elektrische Leitfähigkeit, der dritten Metallschicht führt zu einer verbesserten Energieleitfähigkeit des gesamten Verbunds der Energieleitplatte.

Die Energieleitplatte zeichnet sich durch eine asymmetrische Verteilung der Schichtdicken aus. Diese Asymmetrie dient einerseits der Möglichkeit des Ausgestaltens der ersten Metallschicht mit einer ausreichend voluminösen Tiefenstruktur und andererseits einer geringen Dicke des gesamten Verbundes bei gleichzeitiger Ausbildung der leitfähigeren mittleren Metallschicht durch eine geringere Dicke der zweiten Metallschicht.

Da die Metallschichten jedoch unterschiedlichen Wärmeausdehnungskoeffizienten aufweisen, kann die asymmetrische Verteilung der Schichtdicken bei variierenden thermischen Belastungen zu einer Verformung der Energieleitplatte führen. Dieser Effekt wird erfindungsgemäß durch die weitere Maßnahme der im Wesentlichen gleich großen Volumina der ersten Metallschicht und der zweiten Metallschicht gelöst. Durch die gleichen Volumina kommt es zu im Wesentlichen gleich großen thermischen Volumenänderungen der ersten Metallschicht und der zweiten Metallschicht.

Im Wesentlichen gleich große Volumina und im Wesentlichen gleich große Volumenänderungen bedeutet dabei, dass auch geringe Abweichungen der Volumina umfasst sind, die durch die Steifigkeit des gesamten plattierten Verbundes ausreichend ausgeglichen werden können. Insbesondere können das Volumen der ersten Schicht und das Volumen der zweiten Schicht weniger als 10%, insbesondere weniger als 5% voneinander abweichen. Bevorzugt liegen die Abweichungen in einem Bereich von 2 bis 10%.

In bevorzugter Weise bestehen die erste Metallschicht und die zweite Metallschicht aus einem Stahl, aus Edelstahl, aus 1.4404 oder 1.4760, aus Titan oder aus einer Titanlegierung, aus Niob, aus Tantal oder aus Aluminium (mit oder ohne Anodisierungsschicht).

Insbesondere bei der Anwendung der Energieleitplatte als Wärmetauscher kann die außen liegende Schicht beispielsweise aus einem Aluminiumoxid bestehen, da die außen liegende Schicht einen korrosionsbeständigen, aber leitfähigen Bestandteil in Wärmetauschern darstellt.

Ebenso ist es bevorzugt, dass die dritte Metallschicht aus Kupfer, aus einer Kupferlegierung, aus Aluminium oder einer Aluminiumlegierung besteht.

Wenn beispielsweise die dritte Metallschicht aus Kupfer besteht, so kann die erste Metallschicht und ggf. die zweite Metallschicht aus Aluminium bestehen.

Eine weitere bevorzugte Ausgestaltung der Energieleitplatte besteht darin, dass die Tiefenstruktur der ersten Metallschicht eine erste Tiefenstruktur darstellt, dass die zweite Metallschicht eine nach außen offene zweite Tiefenstruktur für ein Aufnehmen eines Fluides aufweist und dass das Volumen der dickeren ersten Metallschicht mit den ausgenommenen Abschnitten der ersten Tiefenstruktur im Wesentlichen gleich groß wie das Volumen der zweiten Schicht mit der ausgenommenen zweiten Tiefenstruktur ist. Somit weist die Energieleitplatte auch auf der Außenseite der zweiten Metallschicht eine Tiefenstruktur auf. Diese ist dabei weniger umfangreich ausgebildet und führt zu einer geringeren Volumenreduzierung als die erste Tiefenstruktur der ersten Metallschicht.

Eine solche Energieleitplatte ist vor allem geeignet als Teil einer Bipolarplatte eingesetzt zu werden, indem zwei gleiche Energieleitplatten mit ihren zweiten Metallschichten miteinander verbunden werden, so dass durch die zueinander ausgerichteten zweiten Tiefenstrukturen Kanäle für ein Kühlmittel gebildet werden, während die ersten Tiefenstrukturen der jeweiligen ersten Metallschichten Kanäle zur Versorgung mit Wasserstoffgas bzw. Luft bilden. Das Verbinden von zwei Energieleitplatten an ihren zweiten Metallschichten kann durch Sintern, Diffusionsbonding, Verpressen, Verschrauben oder Schweißen erfolgen.

In weiter bevorzugter Weise sind die erste Tiefenstruktur und/oder ggf. die zweite Tiefenstruktur mittels eines Ätzvorgangs hergestellt. Dazu werden an sich bekannte Ätztechniken angewendet, um eine exakte und gratfreie Ausbildung der Tiefenstruktur zu ermöglichen.

Die Vorteile beim Ätzen der Tiefenstruktur liegen in einer größeren Anzahl von Freiheitsgraden bei der Geometrie. Mittels Ätzen können neben geradlinig verlaufenden Strukturen auch gebogene oder mäanderförmige Vertiefungen erstellt werden. Ebenso sind wellige Strukturen zur Flächenvergrößerung möglich.

Darüber hinaus können die Tiefenstrukturen als sich verjüngende und verbreiternde Strukturen ausgebildet werden. Somit kann beim Durchströmen der Tiefenstrukturen durch Anwendung des Venturi-Effekts Verwirbelungen des durchströmenden Mediums und bessere Wärmeaufnahme hervorgerufen werden. Denn durch die Verwirbelungen entstehend kleinere Diffusionsgrenzschichten und kleinere Strömungswiderstände.

Des Weiteren können durch Ätzen auch Durchtritte durch die Energieleitplatte erzeugt werden, so dass ein dreidimensionaler Durchtritt durch die Energieleitplatte die Tiefenstrukturen auf beiden Seiten der Energieleitplatte miteinander verbunden werden können. Dadurch werden Zu- und Abflussstrukturen auf beiden Seiten verringert, wodurch der technische Aufwand verringert wird,
Die Tiefenstrukturen können zusätzlich oder alternativ auch durch Galvanoforming oder Laserstrukturieren dreidimensional gestaltet werden.

Die zuvor erläuterten Tiefenstrukturen dienen einem Leiten von Fluiden, die je nach Anwendung Flüssigkeiten wie Wasser oder Wasser/Glykol oder Gase sein können.

Das oben aufgezeigte technische Problem wird auch durch einen Wärmetauscher mit einer zuvor beschriebenen Energieleitplatte gelöst, wobei die zweite Metallschicht geeignet ist, mit einem zu kühlenden Bauteil, insbesondere einem zu kühlenden elektronischen Bauteil, verbunden zu werden und wobei die Energieleitplatte Wärmeenergie vom zu kühlenden Bauteil wegleitet.

Somit kann insbesondere im Bereich der Elektronik die vorteilhafte Ausgestaltung der zuvor beschriebenen Energieleitplatte eingesetzt werden. Neben den guten Stabilitätseigenschaften können die verbesserten Wärmeleitfähigkeiten der dritten Metallschicht ausgenutzt werden.

Das oben aufgezeigte technische Problem wird auch durch einen Brennstoffzellenstapel gelöst mit zwei Endplatten, mit mindestens zwei aus jeweils einer Anode, einer Membran und einer Kathode bestehenden Membran-Elektroden-Einheiten, mit mindestens einer zwischen zwei Membran-Elektroden-Einheiten angeordneten Bipolarplatte, wobei mindestens eine der Endplatten eine zuvor beschriebene Energieleitplatte aufweist und/oder wobei die mindestens eine Bipolarplatte eine zuvor beschriebene Energieleitplatte aufweist.

Somit kann insbesondere im Bereich der Brennstoffzellenstapel die vorteilhafte Ausgestaltung der zuvor beschriebenen Energieleitplatte eingesetzt werden. Neben den guten Stabilitätseigenschaften können die verbesserten Wärmeleitfähigkeiten der dritten Metallschicht ausgenutzt werden.

In vorteilhafter Weise kann mindestens eine Bipolarplatte aus zwei Energieleitplatten zusammengesetzt sein, die insbesondere durch Sintern, Diffusionsbonding oder Schweißen, mit ihren zweiten Metallschichten miteinander verbunden sind. Somit ergibt sich ein verbesserter, stabiler und besserer energieleitender Aufbau des Brennstoffzellenstapels.

Unter Plattieren wird im Rahmen dieser gesamten Beschreibung und der Ansprüche eine Verbindung durch Adhäsionsbindung mit atomarer Diffusion verstanden, also ein Verbund zwischen zwei Bindungspartnern verstanden, bei dem sich durch atomare Diffusion der Materialien der Bindungspartner eine Übergangsschicht als Bindungszone ausbildet, über die eine kontinuierliche Anpassung der Materialeigenschaften stattfindet. Die Adhäsionsbindung mit atomarer Diffusion entsteht also durch die Ausbildung der Übergangsschicht zwischen den Lagen.

In der Übergangsschicht sind die Atome der Bindungspartner graduell vermischt, die Bildung eines Verbunds erfolgt durch Platzwechselvorgänge (Diffusion) in der Übergangsschicht, auch genannt Bindungszone. Diese Übergangsschicht bewirkt die Verringerung innerer Spannungen. Die Ausdehnung der Übergangszone ist dabei abhängig von den jeweilig verwendeten Bindungspartnern, insbesondere den Diffusionseigenschaften der beteiligten Materialien.

Zur Charakterisierung der Adhäsionsbindung mit atomarer Diffusion, also der Bindungszone der Adhäsionsbindung in der Übergangsschicht, und der Eigenschaften können Analysen mittels verschiedener Methoden angewendet werden. Zu diesen Methoden gehören optische Lichtmikroskopie, Transmissionselektronenmikroskopie (TEM), Rasterelektronenmikroskopie (REM), energiedispersive Röntgenspektroskopie (EDS), Sekundärionenmassenspektrometrie (SIMS) und Analysen von Mikrohärteverläufen.

Ein solcher Verbund wird auch als Plattierverbund bezeichnet werden. Bevorzugt sind die beiden Bindungspartner metallische Werkstoffe und der Plattierverbund stellt eine metallische Verbindung der beiden Bindungspartner oder Plattierpartner dar. Die Verbindung der Bindungspartner im Plattierverbund kann mittels dem vorgenannten Plattieren erfolgen. Dazu kann das Plattieren durch Kaltwalzplattieren oder Warmplattieren durchgeführt werden.

Im Folgenden wird die Erfindung anhand von Ausführungsbeispielen mit Bezug auf die Zeichnung erläutert. In der Zeichnung zeigen
- Fig. 1: eine Energieleitplatte nach dem Plattieren von drei Metallschichten,
- Fig. 2: eine Energieleitplatte nach Fig. 1 mit einer Tiefenstruktur in der oberen Metallschicht,
- Fig. 3: die Energieleitplatte nach Fig. 2 mit einer weiteren Tiefenstruktur in der unteren Metallschicht,
- Fig. 4: eine Bipolarplatte für einen Brennstoffzellenstapel bestehend aus zwei Energieleitplatten nach Fig. 3 und
- Fig. 5: ein erstes Ausführungsbeispiel eines Brennstoffzellenstapels mit erfindungsgemäßen Energieleitplatten als Endplatten.

**In** der nachfolgenden Beschreibung der verschiedenen erfindungsgemäßen Ausführungsbeispiele werden Bauteile und Elemente mit gleicher Funktion und gleicher Wirkungsweise mit denselben Bezugszeichen versehen, auch wenn die Bauteile und Elemente bei den verschiedenen Ausführungsbeispielen in ihrer Dimension oder Form Unterschiede aufweisen können.

Fig. 1 zeigt eine Energieleitplatte 2 für einen Wärmetauscher oder für einen Brennstoffzellenstapel.

Die Energieleitplatte 2 weist eine erste außen liegende Metallschicht 4, eine zweite außen liegende Metallschicht 6 und eine dritte mittlere Metallschicht 8 auf. Die Metallschichten 4 bis 8 sind miteinander plattiert, wobei ein Kaltwalzplattieren, ein Warmplattieren sowie weitere Plattierverfahren wie z.B. Sprengplattieren angewendet worden sein kann.

Die erste Metallschicht 4 und die zweite Metallschicht 6 bestehen weiterhin aus einem Metall mit einer gegenüber der dritten Metallschicht 8 erhöhten Steifigkeit, Korrosionsbeständigkeit und/oder Druckbeständigkeit. Dem gegenüber besteht die dritte Metallschicht 8 aus einem Metall mit einer gegenüber der ersten Metallschicht 4 und gegenüber der zweiten Metallschicht 6 erhöhten Energieleitfähigkeit.

Des Weiteren ist die Dicke der ersten Metallschicht 4 größer als die Dicke der zweiten Metallschicht 6.

Somit weist die Energieleitplatte 2 nach Fig. 1 einen bezogen auf die Schichtdicken asymmetrischen Aufbau auf. Beim Erwärmen und Abkühlen kann es daher aufgrund unterschiedlichen Ausdehnungsverhaltens zu Formänderungen und einem Durchbiegen kommen. Um diesen zu erwartenden Effekt auszugleichen, wird die Energieleitplatte 2 weiter ausgebildet, wie Fig. 2 schematisch zeigt.

Die erste Metallschicht 4 eine nach außen offene Tiefenstruktur 10 für ein Aufnehmen eines Fluides auf. Die Tiefenstruktur 10 weist eine Mehrzahl von nach oben offenen Vertiefungen 12 auf, die für ein Leiten eines Fluids ausgebildet sind und in einer Anwendung von oben durch ein anderes Bauteil verschlossen sind.

Um thermische Formänderungen durch einen Bimetalleffekt auszugleichen, ist das Volumen der dickeren ersten Metallschicht 4 mit den ausgenommenen Abschnitten der Vertiefungen 12 der Tiefenstruktur 10 im Wesentlichen gleich groß wie das Volumen der zweiten Schicht 6. Dabei können Abweichungen der Volumina im Bereich von maximal 10% oder maximal 5% auftreten, ohne dass diese Abweichungen der Volumina von der gleichen Größe einen technischen Effekt einer Verformung der Energieleitplatte 2 hat.

Die erste Metallschicht 4 und die zweite Metallschicht 6 bestehen aus einem Stahl, Edelstahl, aus Titan oder einer Titanlegierung, vorzugsweise bestehen die beiden Metallschichten 4 und 6 aus demselben Metall. Weitere Metalle sind weiter oben erwähnt worden.

Dagegen besteht die dritte Metallschicht 8 aus Kupfer, aus einer Kupferlegierung, aus Aluminium oder einer Aluminiumlegierung.

Somit weisen die beiden Metallschichten 4 und 6 eine erhöhte Steifigkeit (gemessen als E-Modul), Korrosionsbeständigkeit und/oder Druckbeständigkeit gegenüber der dritten Metallschicht auf.

Fig. 3 zeigt schematisch eine Weiterbildung der Energieleitplatte nach Fig. 2. Die schon in Fig. 2 gezeigte Tiefenstruktur 10 der ersten Metallschicht 4 stellt eine erste Tiefenstruktur dar. Des Weiteren weist die zweite Metallschicht 6 eine ebenfalls nach außen offene zweite Tiefenstruktur 14 für ein Aufnehmen eines Fluids auf. Diese Tiefenstruktur 14 ist im Volumen kleiner als die erste Tiefenstruktur 10 und wird bei den Dickenverhältnissen und der Anforderung gleich großer Volumina berücksichtigt. Somit kann das Volumen der dickeren ersten Metallschicht 4 mit den ausgenommenen Abschnitten der ersten Tiefenstruktur 10 im Wesentlichen gleich groß wie das Volumen der zweiten Schicht 6 mit der ausgenommenen zweiten Tiefenstruktur 14 sein.

Die zuvor beschriebenen erste Tiefenstruktur 10 und zweite Tiefenstruktur 14 sind in bevorzugter Weise mittels eines Ätzvorgangs nach dem Plattieren der Metallschichten 4, 6 und 8 hergestellt.

Grundsätzlich können die Tiefenstrukturen 10 und 14 auch durch Tiefziehen wie die meisten Bipolarplatten und Wärmetauscherplatten hergestellt werden. Des Weiteren bietet sich für Bipolarplatten noch das Electrochemical Milling (ECM-verfahren) an.

Fig. 4 zeigt schematisch eine Bipolarplatte 20 für einen Brennstoffzellenstapel, der in Fig. 5 gezeigt ist. Die Bipolarplatte 20 besteht auch zwei Energieleitplatten 2 gemäß Fig. 3, die mit ihren jeweiligen zweiten Metallschichten 6 miteinander verbunden sind. Die Verbindung zwischen den zweiten Metallschichten 6 erfolgt dabei mittels Sintern, Diffusionsbonding oder Schweißen.

Durch die Verbindung zwischen den beiden Energieleitplatten 2 entsteht aus den Tiefenstrukturen 14 ein Kanal 22, der im Brennstoffzellenstapel 20 für das Leiten einer Kühlflüssigkeit genutzt werden kann.

Fig. 5 zeigt ein erstes Ausführungsbeispiel eines Brennstoffzellenstapels 100 mit zwei Endplatten 102 und 104, mit zwei Membran-Elektroden-Einheiten 106, die jeweils eine Anode 108, eine Membran 110 und eine Kathode 112 aufweisen. Zwischen den beiden Membran-Elektroden-Einheiten 106 ist eine Bipolarplatte 114 angeordnet.

Die Funktionsweise eines solchen Brennstoffzellenstapels 100 ist bekannt. Durch Zuführen von Wasserstoff als Reaktionsgas an der Seite der Anode 108 und durch Zuführen von Sauerstoff, in der Regel gewonnen aus Luft, als Reaktionsgas an der Seite der Kathode 112 der Membran-Elektroden-Einheiten 106 entsteht über den Austausch von Wasserstoffionen durch die Membran 110 zwischen den Elektroden 108 und 112 eine elektrische Spannung. Durch die Stapelbildung entsteht dann eine Reihenschaltung der einzelnen Schichten und somit eine für elektrische Anwendungen ausreichend große Spannung und Leistungsfähigkeit.

Der in Fig. 5 dargestellte Aufbau weist zwei Endplatten 102 und 104 auf, die aus einer Energieleitplatte 2 gemäß Fig. 2 bestehen. Dementsprechend weisen die Endplatten 102 und 104 jeweils Metallschichten 4, 6 und 8 und eine Tiefenstruktur 10 auf, deren Vertiefungen zum Leiten eines der Gase dienen.

Die Bipolarplatte 114 des Brennstoffzellenstapels 100 nach Fig. 5 ist weiterhin in gleicher Weise wie in Fig. 4 dargestellt ausgebildet und besteht aus zwei miteinander verbundenen Energieleitplatten 2. Der einzige Unterschied zu Fig. 4 besteht darin, dass die Vertiefungen 12 der Tiefenstrukturen 10 der beiden Energieleitplatten 2 nicht parallel, sondern im rechten Winkel zueinander ausgerichtet sind.

Des Weiteren ist der optionale Einsatz einer Bipolarplatte 20 nach Fig. 4 in dem Brennstoffzellenstapel 100 möglich (nicht dargestellt), so dass zusätzlich noch ein Kanal 22 zum Leiten einer Kühlflüssigkeit besteht.

## Patentansprüche

1. Energieleitplatte (2) für einen Wärmetauscher oder für einen Brennstoffzellenstapel,
- mit einer ersten außen liegenden Metallschicht (4),
- mit einer zweiten außen liegenden Metallschicht (6) und
- mit einer dritten mittleren Metallschicht (8),
- wobei die Metallschichten (4, 6, 8) miteinander plattiert sind,
- wobei die erste Metallschicht (4) und die zweite Metallschicht (6) aus einem Metall mit einer gegenüber der dritten Metallschicht (8) erhöhten Steifigkeit, Korrosionsbeständigkeit und/oder Druckbeständigkeit bestehen,
- wobei die dritte Metallschicht (8) aus einem Metall mit einer gegenüber der ersten Metallschicht (4) und gegenüber der zweiten Metallschicht (6) erhöhten Energieleitfähigkeit besteht,
- wobei die Dicke der ersten Metallschicht (4) größer als die Dicke der zweiten Metallschicht (6) ist,
- wobei die erste Metallschicht (4) eine nach außen offene Tiefenstruktur (10) für ein Aufnehmen eines Fluides aufweist und
- wobei das Volumen der dickeren ersten Metallschicht (4) mit den ausgenommenen Abschnitten der Tiefenstruktur (10) im Wesentlichen gleich groß wie das Volumen der zweiten Schicht (6) ist.

2. Energieleitplatte nach Anspruch 1,
**dadurch gekennzeichnet,**
**dass** das Volumen der ersten Schicht (4) und das Volumen der zweiten Schicht (6) weniger als 10%, insbesondere weniger als 5% voneinander abweichen.

3. Energieleitplatte nach Anspruch 1 oder 2,
**dadurch gekennzeichnet,**
**dass** die erste Metallschicht (4) und die zweite Metallschicht (6) aus einem Stahl, Edelstahl, aus 1.4404, aus 1.4760, aus Titan oder einer Titanlegierung, aus Niob, aus Tantal oder aus Aluminium bestehen.

4. Energieleitplatte nach einem der Ansprüche 1 bis 3,
**dadurch gekennzeichnet,**
**dass** die dritte Metallschicht (8) aus Kupfer, aus einer Kupferlegierung, aus Aluminium oder einer Aluminiumlegierung besteht.

5. Energieleitplatte nach einem der Ansprüche 1 bis 4,
**dadurch gekennzeichnet,**
- **dass** die Tiefenstruktur (10) der ersten Metallschicht (4) eine erste Tiefenstruktur darstellt,
- **dass** die zweite Metallschicht (6) eine nach außen offene zweite Tiefenstruktur (14) für ein Aufnehmen eines Fluides aufweist und
- **dass** das Volumen der dickeren ersten Metallschicht (4) mit den ausgenommenen Abschnitten der ersten Tiefenstruktur (10) im Wesentlichen gleich groß wie das Volumen der zweiten Schicht (6) mit der ausgenommenen zweiten Tiefenstruktur (14) ist.

6. Energieleitplatte nach einem der Ansprüche 1 bis 5,
**dadurch gekennzeichnet,**
**dass** die erste Tiefenstruktur (10) und/oder ggf. die zweite Tiefenstruktur (14) mittels eines Ätzvorgangs hergestellt sind.

7. Wärmetauscher
- mit einer Energieleitplatte (2) nach einem der Ansprüche 1 bis 6,
- wobei die zweite Metallschicht (6) geeignet ist, mit einem zu kühlenden Bauteil, insbesondere einem zu kühlenden elektronischen Bauteil, verbunden zu werden und
- wobei die Energieleitplatte Wärmeenergie vom zu kühlenden Bauteil wegleitet.

8. Brennstoffzellenstapel
- mit zwei Endplatten (102, 104),
- mit mindestens zwei aus jeweils einer Anode (108), einer Membran (110) und einer Kathode (112) bestehenden Membran-Elektroden-Einheiten (106),
- mit mindestens einer zwischen zwei Membran-Elektroden-Einheiten (106) angeordneten Bipolarplatte (114),
- wobei mindestens eine der Endplatten (102, 104) eine Energieleitplatte (2) nach einem der Ansprüche 1 bis 6 aufweist und/oder
- wobei die mindestens eine Bipolarplatte (114) eine Energieleitplatte (2) nach einem der Ansprüche 1 bis 6 aufweist.

9. Brennstoffzellenstapel nach Anspruch 8,
**dadurch gekennzeichnet,**
**dass** mindestens eine Bipolarplatte (114) aus zwei Energieleitplatten (2) zusammengesetzt ist.

## Claims

1. Energy conduction plate (2) for a heat exchanger or for a fuel cell stack,
- with a first outer metal layer (4),
- with a second outer metal layer (6) and
- with a third middle metal layer (8),
- wherein the metal layers (4, 6, 8) are clad together,
- wherein the first metal layer (4) and the second metal layer (6) consist of a metal with increased stiffness, corrosion resistance and/or pressure resistance compared to the third metal layer (8),
- wherein the third metal layer (8) consists of a metal with increased energy conductivity compared to the first metal layer (4) and the second metal layer (6),
- wherein the thickness of the first metal layer (4) is greater than the thickness of the second metal layer (6),
- wherein the first metal layer (4) has an outwardly open depth structure (10) for receiving a fluid, and
- wherein the volume of the thicker first metal layer (4) with the recessed sections of the depth structure (10) is substantially equal to the volume of the second layer (6).

2. Energy conduction plate according to claim 1,
**characterised in**
**that** the volume of the first layer (4) and the volume of the second layer (6) differ by less than 10%, in particular less than 5%.

3. Energy conduction plate according to claim 1 or 2,
**characterised in**
**that** the first metal layer (4) and the second metal layer (6) consist of steel, stainless steel, 1.4404, 1.4760, titanium or a titanium alloy, niobium, tantalum or aluminium.

4. Energy conduction plate according to one of claims 1 to 3,
**characterised in**
**that** the third metal layer (8) consists of copper, a copper alloy, aluminium or an aluminium alloy.

5. Energy conduction plate according to one of claims 1 to 4,
**characterised in**
- **that** the depth structure (10) of the first metal layer (4) represents a first depth structure,
- **that** the second metal layer (6) has a second outwardly open depth structure (14) for receiving a fluid, and
- **that** the volume of the thicker first metal layer (4) with the recessed sections of the first depth structure (10) is essentially the same as the volume of the second layer (6) with the recessed second depth structure (14).

6. Energy conduction plate according to one of claims 1 to 5,
**characterised in**
**that** the first depth structure (10) and/or, if applicable, the second depth structure (14) are produced by means of an etching process.

7. Heat exchanger
- with an energy conduction plate (2) according to one of claims 1 to 6,
- wherein the second metal layer (6) is suitable for being connected to a component to be cooled, in particular an electronic component to be cooled, and
- wherein the energy conduction plate conducts heat energy away from the component to be cooled.

8. Fuel cell stack
- with two end plates (102, 104),
- with at least two membrane electrode units (106) each consisting of an anode (108), a membrane (110) and a cathode (112),
- with at least one bipolar plate (114) arranged between two membrane electrode units (106),
- wherein at least one of the end plates (102, 104) has an energy conduction plate (2) according to one of claims 1 to 6 and/or
- wherein the at least one bipolar plate (114) comprises an energy conduction plate (2) according to one of claims 1 to 6.

9. Fuel cell stack according to claim 8,
**characterised in**
**that** at least one bipolar plate (114) is composed of two energy conduction plates (2).

## Revendications

1. Plaque conductrice d'énergie (2) pour un échangeur de chaleur ou pour un empilement de piles à combustible,
- avec une première couche métallique (4) située à l'extérieur,
- avec une deuxième couche métallique (6) située à l'extérieur et
- avec une troisième couche métallique (8) intermédiaire,
- dans laquelle les couches métalliques (4, 6, 8) sont plaquées les unes sur les autres,
- dans laquelle la première couche métallique (4) et la deuxième couche métallique (6) sont constituées d'un métal avec une rigidité, une résistance à la corrosion et/ou une résistance à la pression accrues par rapport à la troisième couche métallique (8),
- dans laquelle la troisième couche métallique (8) est constituée d'un métal avec une conductivité énergétique accrue par rapport à la première couche métallique (4) et par rapport à la deuxième couche métallique (6),
- dans laquelle l'épaisseur de la première couche métallique (4) est supérieure à l'épaisseur de la deuxième couche métallique (6),
- dans laquelle la première couche métallique (4) comprend une structure profonde (10) ouverte vers l'extérieur pour la réception d'un fluide et
- dans laquelle le volume de la première couche métallique (4) plus épaisse avec les sections évidées de la structure profonde (10) est sensiblement égal au volume de la deuxième couche (6).

2. Plaque conductrice d'énergie selon la revendication 1,
**caractérisée en ce que**
le volume de la première couche (4) et le volume de la deuxième couche (6) diffèrent l'un de l'autre de moins de 10 %, en particulier de moins de 5 %.

3. Plaque conductrice d'énergie selon la revendication 1 ou la revendication 2, **caractérisée en ce que**
la première couche métallique (4) et la deuxième couche métallique (6) sont constituées d'acier, d'acier inoxydable, de 1.4404, de 1.4760, de titane ou d'un alliage de titane, de niobium, de tantale ou d'aluminium.

4. Plaque conductrice d'énergie selon l'une des revendications 1 à 3,
**caractérisée en ce que**
la troisième couche métallique (8) est constituée de cuivre, d'un alliage de cuivre, d'aluminium ou d'un alliage d'aluminium.

5. Plaque conductrice d'énergie selon l'une des revendications 1 à 4,
**caractérisée en ce que**
- la structure profonde (10) de la première couche métallique (4) représente une première structure profonde,
- la deuxième couche métallique (6) comprend une deuxième structure profonde (14) ouverte vers l'extérieur pour la réception d'un fluide et
- le volume de la première couche métallique (4) plus épaisse avec les sections évidées de la première structure profonde (10) est sensiblement égal au volume de la deuxième couche (6) avec la deuxième structure profonde (14) évidée.

6. Plaque conductrice d'énergie selon l'une des revendications 1 à 5,
**caractérisée en ce que**
la première structure profonde (10) et/ou le cas échéant la deuxième structure profonde (14) sont fabriquées au moyen d'un processus de gravure.

7. Échangeur de chaleur
- avec une plaque conductrice d'énergie (2) selon l'une des revendications 1 à 6,
- dans lequel la deuxième couche métallique (6) est appropriée pour être reliée à un composant à refroidir, en particulier à un composant électronique à refroidir et
- dans lequel la plaque conductrice d'énergie éloigne de l'énergie thermique du composant à refroidir.

8. Empilement de piles à combustible
- avec deux plaques d'extrémité (102, 104),
- avec au moins deux unités à électrodes et membrane (106) constituées respectivement d'une anode (108), d'une membrane (110) et d'une cathode (112),
- avec au moins une plaque bipolaire (114) disposée entre deux unités à électrodes et membrane (106),
- dans lequel au moins l'une des plaques d'extrémité (102, 104) comprend une plaque conductrice d'énergie (2) selon l'une des revendications 1 à 6 et/ou
- dans lequel l'au moins une plaque bipolaire (114) comprend une plaque conductrice d'énergie (2) selon l'une des revendications 1 à 6.

9. Empilement de piles à combustible selon la revendication 8,
**caractérisé en ce que**
au moins une plaque bipolaire (114) est composée de deux plaques conductrices d'énergie (2).
